# EUROPÄISCHE PATENTSCHRIFT

(11) **EP 3 854 265 B1**
(45) Veröffentlichungstag und Bekanntmachung des Hinweises auf die Patenterteilung: **02.04.2025**
(21) Anmeldenummer: 20215250.0
(22) Anmeldetag: 18.12.2020
(51) Int. Cl.: A47C 7/50

(54) **JUSTAGEEINRICHTUNG UND JUSTAGEELEMENT FÜR EINEN BEINAUFLAGEBESCHLAG**
ADJUSTMENT DEVICE AND ADJUSTING ELEMENT FOR A LEG SUPPORT
DISPOSITIF D'AJUSTEMENT ET ÉLÉMENT D'AJUSTEMENT POUR UNE FERRURE DE REPOSE-JAMBES

(30) Priorität: 13.01.2020 DE 102020100559
(43) Veröffentlichungstag der Anmeldung: 28.07.2021
(73) Patentinhaber: confer GmbH, 32052 Herford (DE)
(72) Erfinder: Kiskämper, Lars Philipp, 33803 Steinhagen (DE); Kollmeier, Hans-Joachim, 33619 Bielefeld (DE)
(74) Vertreter: Wickord, Wiro

(56) Entgegenhaltungen:
- DE-U1- 20 210 335
- US-A- 5 482 350

## Beschreibung

Die Erfindung betrifft einen Beinauflagebeschlag mit einer Justageeinrichtung zum Einstellen einer definierten Lage einer über den Beinauflagebeschlag reversibel aus einer Verwendungsstellung in eine Nichtverwendungsstellung und zurück verstellbaren Beinauflage eines Sitz- und/oder Liegemöbels, wobei die Beinauflage an einem verschwenkbar mit einem Rahmen verbundenen Schwenkarm des Beinauflagebeschlags gehalten ist. Ferner betrifft die Erfindung ein Justageelement.

Aus der DE 20 2010 002 820 U1 ist ein Beinauflagebeschlag für eine reversibel aus einer Verwendungsstellung in eine Nichtverwendungsstellung und zurück verstellbare Beinauflage für ein Sitz- und/oder Liegemöbel bekannt. Um die Beinauflage in der Nichtverwendungsstellung in einer definierten Position zu halten, weist der Beinauflagebeschlag eine Halteeinrichtung auf. Die Halteeinrichtung umfasst einen an einem Rahmen des Beinauflagebeschlags angebrachten Haltekörper und ein mit dem Haltekörper zusammenwirkendes Halteelement, das an einen Beinauflageträger des Beinauflagebeschlags gekoppelt ist. In der Nichtverwendungsstellung ist die Beinauflage in einer exakt definierten Lage gehalten, indem der Haltekörper in einem Halteabschnitt des Halteelements festgehalten ist. Gleichwohl ist es so, dass die definierte Lage der Beinauflage in Bezug zu dem Rahmen beziehungsweise zu den weiteren Komponenten des Beinauflagebeschlags nicht verstellbar ist. Die Beinauflage ist in der Nichtverwendungsstellung vielmehr stets in ein und derselben Lage gehalten.

Die US 5,482,350 A offenbart eine Justageeinrichtung der eingangs genannten Art mit einem Justageelement. Das Justageelement weist hier eine unsymmetrische Gestalt und einen C-förmigen Querschnitt mit einem Flachsegment, welches zwei ebene Anliegeflächen aufweist, und mit zwei rechtwinklig zur gleichen Seite von dem Flachsegment abragenden Schenkeln auf. Das Flachsegment ist über eine den Schenkeln abgewandte, erste Anliegefläche gelenkig mit einem Schwenkarm eines Beinauflagebeschlags verbunden. Die Schenkel und eine den Schenkeln zugewandte zweite Anliegefläche des Flachsegments umgreifen einen Schenkel des Rahmens. In dem Flachsegment ist ein senkrecht zu den Schenkeln orientierter, langlochförmiger Durchbruch vorgesehen, welcher zur Durchführung einer Schraube dient. Das Justageelement ist translatorisch entlang einer Durchbruchlängsachse des langlochförmigen Durchbruchs verschiebbar und über diese Verschiebung ist bei gelöster Schraube eine definierte Orientierung der Beinauflage in Bezug auf den Rahmen des Beinauflagebeschlags in der Nichtverwendungsstellung der Beinauflage einstellbar.

In der DE 202 10 335 U1 ist eine Justageeinrichtung der eingangs genannten Art angegeben, wobei das Justageelement als ein Teil eines zweiteiligen Trägers der Beinauflage ausgebildet ist. Der Beinauflagebeschlag ist hier als eine zwangsgeführte Scherenkinematik ausgebildet. Das Justageelement weist zwei einander deckungsgleich gegenüberliegende, ebene Anliegeflächen, eine die Anliegeflächen umlaufend verbindende Umlauffläche sowie zwei zueinander parallele, langlochförmige Durchbrüche auf. Da die Umlauffläche einen einzigen, zu Durchbruchlängsachsen der Durchbrüche geneigten und ebenen ersten Kontaktflächenbereich aufweist, weist das Justageelement in Bezug auf die Durchbruchlängsachsen eine unsymmetrische Gestalt auf. Das Justageelement selbst weist hier keinen Kontakt zu den Scherenarmen auf. Eine zweite Anliegefläche des Justageelements ist hier an einen weiteren Teil des Trägers, der mit den Scherenarmen des Beinauflagebeschlags gelenkig verbunden ist, angelegt. Der weitere Teil des Trägers und das Justageelement sind über lösbare Verbindungsmittel, die in den langlochförmigen Durchbrüchen des Justagelements hindurchgeführt sind, verstellbar miteinander verbunden. Insofern ist eine definierte Orientierung der Beinauflage in Bezug auf den Rahmen des Beinauflagebeschlags hier einstellbar, indem bei gelösten Verbindungsmitteln das Justageelement entlang der langlochförmigen Durchbrüche translatorisch verschoben ist.

Aufgabe der vorliegenden Erfindung ist es daher, ein Mittel anzugeben, das eine verstellbare definierte Lage einer an einem Beinauflagebeschlag verstellbar gehaltenen Beinauflage ermöglicht.

Zur Lösung der Aufgabe weist die Erfindung die Merkmale des Patentanspruchs 1 auf.

Der besondere Vorteil der Erfindung besteht darin, dass durch eine rotatorische beziehungsweise translatorische Verstellung des in der Montageposition gehaltenen Justageelements der erste Kontaktflächenbereich rotiert beziehungsweise verschoben werden kann und insofern der in der Nichtverwendungsstellung der Beinauflage an den ersten Kontaktflächenbereich angelegte Schwenkarm entsprechend verstellt ist. Auf diese Weise lässt sich eine Orientierung der Beinauflage in Bezug zu dem Rahmen des Beinauflagebeschlags auf einfache Weise verstellen. Für die Verstellung des ersten Kontaktflächenbereichs des Justageelements ist das in der Montageposition an dem Beinauflagebeschlag festgelegte Verbindungsmittel zu lösen. So kann das Justageelement um eine Verbindungsmittellängsachse des Verbindungsmittels rotiert werden beziehungsweise entlang der Durchbruchlängsachse des Durchbruchs translatorisch verschoben werden.

Der Kerngedanke der Erfindung besteht insofern darin, dass das Justageelement einen verstellbaren Schwenkanschlag für jedenfalls einen Schwenkarm der Schwenkeinheit darstellt, an den der Schwenkarm in der Nichtverwendungsstellung der Beinauflage angelegt ist. Insofern bewirkt ein Verstellen des Justageelements eine entsprechende Verschwenkung des Schwenkarms in der Nichtverwendungsstellung der Beinauflage, wodurch eine definierte Lage der Beinauflage in der Nichtverwendungsstellung einstellbar ist.

Nach einer bevorzugten Ausführungsform der Erfindung ist in der ersten Montageposition der erste Kontaktflächenbereich des Justageelements angelegt an eine Schwenkarmaußenseite eines der Beinauflage gegenüberliegenden Schwenkarmendes des Schwenkarms und/oder unterhalb einer in dem Schwenkarmende vorgesehenen Schwenkachse, über die der Schwenkarm verschwenkbar in Bezug zu dem Rahmen des Beinauflagebeschlags gehalten ist. Insofern ist in dieser Montageposition der Justageeinrichtung die Gewichtskraft der Schwenkeinheit in der Nichtverwendungsstellung der Beinauflage an dem ersten Kontaktflächenbereich des Justageelements abgestützt.

Nach einer Weiterbildung der Erfindung ist in einer zweiten Montageposition des Justageelements das Justageelement abweichend zu der ersten Montageposition um 180° in Bezug auf die Durchbruchlängsachse des Durchbruchs gedreht an dem Beinauflagebeschlag gehalten. Ferner ist ein dem ersten Kontaktflächenbereich gegenüberliegender und jedenfalls abschnittsweise korrespondierend zu dem Schwenkarm geformter und in Bezug zu einer Durchbruchlängsachse des Durchbruchs geneigter zweiter Kontaktflächenbereich der Umlauffläche des Justageelements in der Nichtverwendungsstellung der Beinauflage an den Schwenkarm angelegt. Das Justageelement kann insofern wahlweise in der ersten oder der zweiten Montageposition als ein Schwenkanschlag für den Schwenkarm fungieren. Hierdurch ist eine Montage des Justageelements vereinfacht und weniger fehleranfällig, da sowohl die erste Anliegefläche (in der ersten Montageposition) als auch die zweite Anliegefläche (in der zweiten Montageposition) anlegbar ist an den Beinauflagebeschlag.

Vorteilhaft weist das Justageelement einen zweiten Kontaktflächenbereich in der Umlauffläche auf, welcher dem ersten Kontaktflächenbereich gegenüberliegt. Insofern kann vorgesehen sein, dass der erste Kontaktflächenbereich für eine erste definierte Lage der Beinauflage in der Nichtverwendungsstellung geformt ist, die in der ersten Montageposition der Justageeinrichtung einstellbar ist, und dass der zweite Kontaktflächenbereich für eine alternative zweite definierte Lage geformt ist, die einstellbar ist in der zweiten Montageposition der Justageeinrichtung.

Nach einer Weiterbildung der Erfindung ist das Verbindungsmittel eine Schraube oder ein Gewindebolzen, wobei das Justageelement in der ersten Montageposition und/oder der zweiten Montageposition über eine auf den Gewindebolzen aufgeschraubte Schraubenmutter festgelegt ist. Vorteilhaft liegen derartige lösbare Verbindungsmittel als kostengünstige und gut verfügbare Normbauteile vor, die sich auf einfache und bekannte Weise montieren lassen.

Um das Justageelement in der Montageposition mit einer hohen Flächenpressung an dem Beinauflagebeschlag festzulegen, kann unter Beibehaltung der erfinderischen Idee vorgesehen sein, dass zwischen dem Beinauflagebeschlag und der ebendiesem zugewandten Anliegefläche oder zwischen einem Schraubenkopf beziehungsweise einer Schraubenmutter und der ebendiesen zugewandten Anliegefläche jeweils eine Unterlegscheibe oder dergleichen vorgesehen ist.

In einer Montageposition des Justageelements an dem Beinauflagebeschlag für die reversibel verstellbare Beinauflage dient der erste Kontaktflächenbereich des Justageelements als ein Schwenkanschlag für jedenfalls einen Schwenkarm des Beinauflagebeschlags in der Nichtverwendungsstellung der Beinauflage. Der Durchbruch des Justageelements ist zum Durchführen eines Verbindungsmittels vorgesehen, über das das Justageelement in der Montageposition an dem Beinauflagebeschlag festlegbar ist. Weiterhin lässt sich das Justageelements entlang der Durchbruchlängsachse des langlochförmigen Durchbruchs definiert translatorisch verschieben.

Nach der Erfindung sind die Anliegeflächen deckungsgleich. Das Justageelement kann somit besonders kostengünstig gefertigt werden. Die deckungsgleichen Anliegeflächen begünstigen zudem eine vorteilhafte symmetrische Form des Justageelements.

Das Justageelement sieht eine symmetrische Gestalt in Bezug auf die Durchbruchlängsachse des Durchbruchs vor derart, dass die Umlauffläche einen dem ersten Kontaktflächenbereich spiegelbildlich gegenüberliegenden zweiten Kontaktflächenbereich aufweist. Demzufolge formen jedenfalls im Querschnitt geradlinige Kontaktflächenbereiche einen V-förmigen Justageelementquerschnitt des Justageelements. Durch die Symmetrieform ist die Montage des Justageelements vereinfacht und es können sowohl der erste Kontaktflächenbereich als auch der zweite Kontaktflächenbereich als Schwenkanschlag, an den der Schwenkarm in der Nichtverwendungsstellung der Beinauflage angelegt ist, fungieren. Nach einer Weiterbildung der Erfindung mündet der Durchbruch innenliegend in die Anliegeflächen beziehungsweise die Anliegeflächen umschließen den Durchbruch vollständig. Es ist insofern vorgesehen, dass der Durchbruch die Form eines vollständig umrandeten Langlochs aufweist. Insofern ist zwischen dem als Langloch ausgebildeten Durchbruch und der Umlauffläche ein Rand ausgebildet. Vorteilhaft können in dem Langloch zwei Endlagen definiert werden, zwischen denen ein Justagebereich gebildet ist, in welchem sich das Justageelement translatorisch in Bezug auf den Beinauflagebeschlag und das Verbindungsmittel in der Montageposition verstellen lässt zum Einstellen einer definierten Orientierung der Beinauflage in Bezug auf den Beinauflagebeschlag. Weiter ist das Justageelement durch das vollständig umrandete Langloch auch bei einem nicht vollständig angezogenen, leicht gelösten Verbindungsmittel an dem Beinauflagebeschlag gehalten ohne sich ablösen zu können und dadurch verloren zu gehen oder beschädigt zu werden.

Die Positionsangaben oberhalb, unterhalb, vorne, hinten und dergleichen beziehen sich in der gesamten Beschreibung stets auf den Beinauflagebeschlag in einer Installationsstellung, in welcher dieser an dem Rahmen des Sitz- und/oder Liegemöbels an einer dem Sitzteil gegenüberliegenden Seite montiert ist, wobei das Sitz- und/oder Liegemöbel über Füße abgestützt auf einem Boden abgestützt ist. Die Positionsangaben oberhalb und unterhalb beziehen sich dabei auf die vertikale Entfernung zu dem Boden. Oberhalb meint eine vom Boden entfernte Position, unterhalb eine zum Boden nähergelegene Position.

Aus den weiteren Unteransprüchen und der nachfolgenden Beschreibung sind weitere Vorteile, Merkmale und Einzelheiten der Erfindung zu entnehmen. Dort erwähnte Merkmale können jeweils einzeln für sich oder auch in beliebiger Kombination erfindungswesentlich sein. Erfindungsgemäß beschriebene Merkmale und Details des Justageeelements gelten selbstverständlich auch im Zusammenhang mit der Justageeinrichtung und umgekehrt. So kann auf die Offenbarung zu den einzelnen Erfindungsaspekten stets wechselseitig Bezug genommen werden. Die Zeichnungen dienen lediglich beispielhaft der Klarstellung der Erfindung und haben keinen einschränkenden Charakter.

Es zeigen:
- Fig. 1: eine schematische perspektivische Teilansicht eines Sitz- und/oder Liegemöbels mit einer Beinauflage in einer Nichtverwendungsstellung,
- Fig. 2: das Sitz- und/oder Liegemöbel nach Fig. 1 mit der Beinauflage in einer Verwendungsstellung,
- Fig. 3: eine Draufsicht auf das Sitz- und/oder Liegemöbel nach Fig. 1 mit der Beinauflage in der Verwendungsstellung,
- Fig. 4: eine Draufsicht auf das Sitz- und/oder Liegemöbel nach Fig. 1 mit der Beinauflage in der Nichtverwendungsstellung,
- Fig. 5: eine Schnittansicht nach einer Schnittlinie II-II durch das Sitz- und/oder Liegemöbel nach Fig. 4,
- Fig. 6: ein Detail A des Sitz- und/oder Liegemöbels nach Fig. 5,
- Fig. 7: eine erste Teilschnittansicht des Sitz- und/oder Liegemöbels nach Fig. 1 mit der Beinauflage in einer Zwischenstellung,
- Fig. 8: eine weitere Teilschnittansicht nach einer Schnittlinie I-I durch das Sitzund/oder Liegemöbels nach Fig. 3,
- Fig. 9: eine erste Seiteneinzelansicht eines Beinauflagebeschlags des Sitzund/oder Liegemöbels nach Fig. 1 mit einem Beinauflageträger für die Beinauflage in der Nichtverwendungsstellung,
- Fig. 10: eine der ersten Seiteneinzelansicht nach Fig. 9 gegenüberliegende zweite Seitenansicht eines Beinauflagebeschlags des Sitz- und/oder Liegemöbels nach Fig. 1,
- Fig. 11: ein Detail B des Beinauflagebeschlags nach Fig. 10,
- Fig. 12: eine seitliche Schnittansicht des Beinauflagebeschlags nach Fig. 9 mit dem Beinauflageträger für die Beinauflage in der Verwendungsstellung,
- Fig. 13: ein Detail C des Beinauflagebeschlags nach Fig. 12,
- Fig. 14: eine Seitenansicht auf eine an einem Schlittenträger gehaltene Schwenkeinheit des Beinauflagebeschlags nach Fig. 10 mit dem Beinauflageträger für die Beinauflage in der Verwendungsstellung und
- Fig. 15: eine Seitenansicht der an dem Schlittenträger gehaltenen Schwenkeinheit nach Fig. 14 mit dem Beinauflageträger für die Beinauflage in der Nichtverwendungsstellung.

In Fig. 1 ist eine schematische perspektivische Teilansicht einer Ausführungsform eines Sitz- und/oder Liegemöbels 1 mit einer Beinauflage 6 in einer Nichtverwendungsstellung angegeben. Das Sitz- und/oder Liegemöbel 1 ist hierbei zur vereinfachten Funktionsbeschreibung schematisch mit lediglich einem Fuß 68 und mit einem lediglich abschnittsweise gepolsterten und größtenteils offenen Rahmen 3 dargestellt. Auf dem Rahmen 3 sind ein im Wesentlichen horizontal orientiertes gepolstertes Sitzteil 66 und ein vertikal geneigtes gepolstertes Rückenteil 67 abgestützt. Die Beinauflage 6 ist in der hier gezeigten Nichtverwendungsstellung unter dem Sitzteil 66 gehalten.

Fig. 2 zeigt das Sitz- und/oder Liegemöbel 1 mit der Beinauflage 6 in einer Verwendungsstellung. Die Beinauflage 6 ist hierbei gegenüber der in Fig. 1 gezeigten Nichtverwendungsstellung zu einer Vorderseite 41 hin vor das Sitzteil 66 und auf eine im Wesentlichen gleiche Höhe zu einer Sitzhöhe des Sitzteils 66 heraufgeschwenkt. Dabei ist die Beinauflage 6 in der Verwendungsstellung leicht zu der Vorderseite 41 hin nach unten geneigt.

Die Fig. 3 und Fig. 4 zeigen das Sitz- und/oder Liegemöbel 1 nach Fig. 1 jeweils in einer Draufsicht. Dabei gibt Fig. 3 eine Draufsicht auf das Sitz- und/oder Liegemöbel 1 mit der Beinauflage 6 in der Verwendungsstellung an. Fig. 4 gibt eine Draufsicht des Sitz- und/oder Liegemöbels 1 mit der unter das Sitzteil 66 verbrachten Beinauflage 6 in der Nichtverwendungsstellung an.

Ermöglicht wird eine reversible Verstellung der Beinauflage 6 aus der Nichtverwendungsstellung in einer Verwendungsstellung und zurück über einen an dem Rahmen 3 des Sitz- und/oder Liegemöbels 1 gehaltenen Beinauflagebeschlag 2.

Eine Ausführungsform des Beinauflagebeschlags 2 wird nachfolgend anhand der Fig. 5 bis Fig. 15 näher erläutert.

Eine Schnittansicht gemäß einer Schnittlinie II-II durch das Sitz- und/oder Liegemöbel 1 nach Fig. 4 mit der Beinauflage 6 in der Nichtverwendungsstellung gibt Fig. 5 an. Darin ist zu erkennen, dass die an dem Beinauflagebeschlag 2 festgelegte Beinauflage 6 in der Nichtverwendungsstellung parallel zu dem Sitzteil 66 orientiert ist und kompakt soweit unter das Sitzteil 66 verfahren ist, dass sie zu der Vorderseite 41 hin von dem Sitzteil 66 überragt wird.

Die Fig. 6 blickt mit einer vergrößerten Ansicht in einem Detail A des Sitz- und/oder Liegemöbels 1 nach Fig. 5 auf den Beinauflagebeschlag 2 und die in der Nichtverwendungsstellung daran festgelegte Beinauflage 6. Der Beinauflagebeschlag 2 ist an einer dem Sitzteil 66 gegenüberliegenden Unterseite des Rahmens 3 des Sitzund/oder Liegemöbels 1 festgehalten.

Der Beinauflagebeschlag 2 umfasst als wesentliche Hauptkomponenten eine Verschiebeeinheit 5 mit einem Schlitten 30, der translatorisch relativ zu einem Längsträger 65 des Rahmens 3 verfahrbar ist, eine Schwenkeinheit 4 mit Schwenkarmen 22, 23 sowie eine Beinauflagetrageinrichtung 7, an welcher die Beinauflage 6 festgelegt ist.

Eine Teilschnittansicht des Sitz- und/oder Liegemöbel 1 nach Fig. 1 ist in Fig. 7 angegeben. Hierbei ist die Beinauflage 6 aus der Nichtverwendungsstellung gemäß Fig. 6 in eine zu der Vorderseite 41 translatorisch über die Verschiebeeinheit 5 hervorgefahrene Zwischenposition verstellt worden. Der Schlitten 30 der Verschiebeeinheit 5 ist hier in etwa auf eine halbe Länge des Längsträgers 65 des Rahmens 3 verfahren. Die Beinauflage 6 ragt abschnittsweise zu der Vorderseite 41 hin unter dem Sitzteil 66 des Sitz- und/oder Liegemöbels 1 hervor, wobei die Beinauflage 6 wie in der Nichtverwendungsstellung parallel zu dem Sitzteil 66 orientiert ist.

Der Schlitten 30 der Verschiebeeinheit 5 ist im Wesentlichen zweiteilig ausgeführt und umfasst einen zu dem Längsträger 65 des Rahmens 3 linear verschiebbar gehaltenen Schlittenläufer 69 und einen zu einem Boden 42 jedenfalls abschnittsweise aus dem Längsträger 65 des Rahmens 3 hinausragenden Schlittenträger 70, welcher an dem verfahrbaren Schlittenläufer 69 über dem Boden 42 schwebend festgehalten ist.

Die Schwenkarme 22, 23 der Schwenkeinheit 4 verbinden die Beinauflagetrageinrichtung 7 mit dem Schlitten 30 der Verschiebeeinheit 5. Hierzu sind die Schwenkarme 22, 23 der Schwenkeinheit 4 jeweils mit einem der Beinauflage 6 gegenüberliegenden Schwenkarmende 28, 29 über Schwenkgelenke 14, 15 verschwenkbar an dem Schlittenträger 70 des Schlittens 30 gehalten. Die Beinauflagetrageinrichtung 7 ist an dem Schlitten 30 der Verschiebeeinheit 5 gegenüberliegenden Beinauflageenden 24, 25 der Schwenkarme 22, 23 verschwenkbar über Beinauflagegelenke 18, 19 gehalten. Die Schwenkarme 22, 23 weisen eine im Wesentlichen C-förmige Gestalt auf, wobei ihre Enden 24, 25, 28, 29 in der Nichtverwendungsstellung vertikal geneigt von dem Boden 42 abragend gehalten sind. Ein zwischen den Enden 24, 25, 28, 29 gebildeter Mittelabschnitt der Schwenkarme 22, 23 ist in der Nichtverwendungsstellung der Beinauflage 6 jeweils horizontal orientiert.

An einem der Beinauflage 6 gegenüberliegenden ersten Schwenkarmende 28 ist der erste Schwenkarm 22 über ein erstes Schwenkgelenk 14 an dem Schlittenträger 70 verschwenkbar gehalten. Der erste Schwenkarm 23 bildet in dem ersten Schwenkarmende 28 oberhalb des ersten Schwenkgelenks 14 einen jedenfalls abschnittsweise in den Längsträger 65 des Rahmens 3 eingreifenden Hebelvorstand 27 aus, welcher in der dargestellten Ausführungsform des Beinauflagebeschlags 2 eine zackenförmige Hebelvorstandsspitze 54 ausbildet. Weiter ist in dem ersten Schwenkarmende 28 des ersten Schwenkarms 22 oberhalb des ersten Schwenkgelenks 14 eine Ausformung 57 gebildet, welche derart von dem Hebelvorstand 27 abragt, dass zwischen dem Hebelvorstand 27 und der Ausformung 57 eine im Wesentlichen V-förmige Schwenkausnehmung 60 geformt ist. Auf die Funktion des Hebelvorstands 27 und der Ausformung 57 wird später näher eingegangen.

Die Beinauflagetrageinrichtung 7 weist in der figürlich gezeigten Ausführungsform des Beinauflagebeschlags 2 einen plattenförmigen Beinauflageträger 12 auf, an welchem die Beinauflage 6 oberseitig festgelegt ist. Weiter weist die Beinauflagetrageinrichtung 7 eine Linearverschiebeeinheit auf, welche aus einer längsprofilierten Tragschiene 8 mit einer Schienenlänge S und aus einem in Bezug auf eine Schienenlängsachse 9 der Tragschiene 8 translatorisch gegenüber der Tragschiene 8 verfahrbaren Beinauflageschlitten 13 gebildet ist. Die Linearverschiebeeinheit fungiert als eine Hubverlängerung, die dafür sorgt, dass die Beinauflage 6 in die Verwendungsstellung gegenüber dem Schwenkarm 22 beziehungsweise relativ zu dem Beinauflagegelenk 18 zusätzlich zu der Vorderseite 41 hin vorgeschoben ist. Dies hat den Vorteil, dass die Schwenkarme 22, 23 mit einer reduzierten Länge dimensioniert werden können, wodurch der Beinauflagebeschlag 2 insgesamt kompakter und gewichtssparender konzipiert werden kann. Weiter sieht die Beinauflagetrageinrichtung 7 eine als Hebelkette 31 ausgebildete Hebelmechanik vor, welche den Beinauflageschlitten 13 mit dem ersten Schwenkarm 22 verbindet. Auf die Hebelkette 31 wird später näher eingegangen. Die Linearverschiebeeinheit der Beinauflagetrageinrichtung 7 ist an einer der Beinauflage 6 gegenüberliegenden Seite des Beinauflageträgers 12 festgelegt.

Eine weitere Teilschnittansicht gemäß einer weiteren Schnittlinie I-I durch das Sitzund/oder Liegemöbel 1 nach Fig. 3 ist in der Fig. 8 angegeben. Hierbei ist die Beinauflage 6 in der Verwendungsstellung gehalten. Der Schlittenläufer 69 des Schlittens 30 der Verschiebeeinheit 5 ist bis an einen der Vorderseite 41 zugewandten Anschlag 62 des Rahmens 3 gefahren. Weiter sind die Schwenkarme 22, 23 gegenüber der in Fig. 7 dargestellten Zwischenposition im Uhrzeigersinn heraufgeschwenkt derart, dass die Beinauflage 6 knapp unterhalb der Sitzhöhe des Sitzteils 66 gehalten ist.

Die Verschiebeeinheit 5 umfasst nach der figürlich dargestellten Ausführungsform des Beinauflagebeschlags 2 zum translatorischen Verfahren des Schlittens 30 eine elektromotorische Antriebseinheit 71 mit einer Spindel und einem der Spindel zugeordneten langgestreckten Aluminiumprofil 73. An dem Aluminiumprofil 73 ist der Schlittenläufer 69 des Schlittens 30 beziehungsweise ein Bewegungsblock 72 der Verschiebeeinheit 5 gekoppelt und über die Spindel angetrieben.

Die Fig. 9 und Fig. 10 zeigen den Beinauflagebeschlag 2 jeweils in einer Einzelseitenansicht. Die Beinauflagetrageinrichtung 7 ist hierbei in der Nichtverwendungsstellung für die Beinauflage 6 gehalten, wobei auf eine Darstellung der Beinauflage 6 verzichtet ist.

Der Rahmen 3 weist an einer der Vorderseite 41 gegenüberliegenden Rückseite einen Motor 63 mit einer Motorzuleitung 64 auf.

Die Achsen 16, 17, 20, 21 der Schwenkgelenke 14, 15 und der gegenüberliegenden Beinauflagegelenke 18, 19 sind jeweils horizontal orientiert. Dabei weisen die Achsen 16, 20 der mit dem ersten Schwenkarm 22 verbundenen Gelenke 14, 18 denselben Achsabstand auf wie die Achsen 17, 21 der mit dem zweiten Schwenkarm 23 verbundenen Gelenke 15, 19. Dadurch ist gewährleistet, dass die Schwenkarme 22, 23 beim Verschwenken gleichmäßig und um denselben Schwenkweg verschwenkt sind. Die Achsen 16, 20 der mit dem ersten Schwenkarm 22 verbundenen Gelenke 14, 18 sind jedoch in horizontaler Richtung zu der Vorderseite 41 hin und in vertikaler Richtung zum Boden 42 hin versetzt positioniert gegenüber den Achsen 17, 21 der mit dem zweiten Schwenkarm 23 verbundenen Gelenke 15, 19. Dies hat den Effekt, dass die Beinauflage 6 beim Verschwenken in einer definierten Orientierung gehalten wird und eine Neigung erfahren kann. Weiter ist dadurch beim Verschwenken der Schwenkarme 22, 23 eine zeitgleich ausführbare translatorische Verschiebung der in der Beinauflagetrageinrichtung 7 gebildeten Linearverschiebeeinheit realisierbar, indem der erste Schwenkarm 22 beim Verschwenken der Schwenkeinheit 4 mit der Hebelkette 31 und der Linearverschiebeeinheit der Beinauflagetrageinrichtung 7 zusammenwirkt. Dieses Zusammenwirken wird später näher erläutert.

Der erste Schwenkarm 22 bildet an dem der Beinauflage 6 zugewandten ersten Beinauflageende 24 oberhalb des ersten Beinauflagegelenks 18 einen Hebelkettenvorstand 26 aus, der in der Nichtverwendungsstellung vertikal geneigt gehalten ist. Beim Verschwenken der Schwenkeinheit 4 in der Verwendungsstellung rotiert der Hebelkettenvorstand 26 entsprechend im Uhrzeigersinn um die erste Gelenkachse 20 des ersten Beinauflagegelenks 18. Entsprechend wird hierbei die mit dem Hebelkettenvorstand 26 des ersten Schwenkarms 22 verbundene Hebelkette 31 mitbewegt.

Die Hebelkette 31 ist aus drei verschwenkbar miteinander verbundenen Kettengliedern 34, 35, 36 gebildet. Ein erstes Kettenglied 34 ist an einem dem ersten Hebelende 33 zu der Vorderseite 41 hin gegenüberliegenden zweiten Hebelende 32 der Hebelkette 31 über ein erstes Kettengelenk 37 verschwenkbar an dem Beinauflageträger 12 der Beinauflagetrageinrichtung 7 festgelegt. Über ein zweites Kettengelenk 38 ist das erste Kettenglied 34 verschwenkbar mit einem mittleren zweiten Kettenglied 35 verbunden. Ein drittes Kettenglied 36 ist über ein drittes Kettengelenk 39 verschwenkbar mit dem zweiten Kettenglied 35 verbunden. Weiter weist das dritte Kettenglied 36 das mit dem Hebelkettenvorstand 26 verbundene erste Hebelende 33 auf, an welchem es mit dem Hebelkettenvorstand 26 über ein viertes Kettengelenk 40 verschwenkbar verbunden ist. Die Kettenglieder 34, 35, 36 der Hebelkette 31 sind jeweils unterschiedlich lang, wobei das erste Kettenglied 34 deutlich länger ausgeführt ist als das zweite Kettenglied 35 und das dritte Kettenglied 36. Zusätzlich weisen das zweite Kettenglied 35 und das dritte Kettenglied 36 einen Knick auf. Im Bereich eines Knicks des zweiten Kettenglieds 35 ist ein fünftes Kettengelenk 46 vorgesehen, das an dem Beinauflageschlitten 13 festgelegt ist. In der dargestellten Nichtverwendungsstellung der Beinauflage 6 sind die Kettenglieder 34, 35, 36 kompakt ineinander verschwenkt, wobei das erste Kettenglied 34 und das zweite Kettenglied 35 nahezu parallel zueinander ausgerichtet sind.

Die Beinauflagegelenke 18, 19, über die die Schwenkarme 22, 23 mit der Beinauflagetrageinrichtung 7 verbunden sind, sind in dem Beinauflageschlitten 13 festgelegt. Die Hebelkette 31 verbindet insofern den Beinauflageträger 12 und die daran festgelegte Tragschiene 8 mit dem ersten Schwenkarm 22, der wiederum über das erste Beinauflagegelenk 18 an dem Beinauflageschlitten 13 verschwenkbar gehalten ist. Insofern verhindert die Hebelkette 31 auch, dass sich die Tragschiene 8 von dem Beinauflageschlitten 3 lösen kann.

Der Beinauflageschlitten 13 ist derart konzipiert, dass er in der Nichtverwendungsstellung der Beinauflage 6 abschnittsweise über ein der Vorderseite 41 zugewandtes erstes Schienende 10 der Tragschiene 8 hinausverfahren werden kann. Dies hat den Vorteil, dass die Linearverschiebeeinheit einen vergleichsweise großen Beinauflageverschiebeweg X aufweist und die Tragschiene 8 und der Beinauflageschlitten 13 entsprechend kürzer und damit vergleichsweise kompakt und gewichtssparend ausgeführt werden können. Diese Verschiebung des Beinauflageschlittens 13 relativ zu der Tragschiene 8 erfolgt zwangsweise beim Verbringen der Beinauflage 6 in die Verwendungsstellung.

An dem Schlittenträger 70 des Schlittens 30 der Verschiebeeinheit 5 ist eine Justageeinrichtung 44 vorgesehen. Über die Justageeinrichtung 44 kann für die Beinauflage 6 eine definierte Orientierung in der Nichtverwendungsstellung eingestellt werden. Weiter stützt die Justageeinrichtung 44 eine Gewichtskraft der Schwenkeinheit 4 und der Beinauflage 6 in der Nichtverwendungsstellung ab, indem der zweite Schwenkarm 23 mit einer der Beinauflage 6 gegenüberliegenden zweiten Schwenkarmaußenseite 75 unterhalb des zweiten Schwenkgelenks 15 an ein Justageelement 45 der Justageeinrichtung 44 angelegt ist. Insofern fungiert das Justageelement 45 in der Nichtverwendungsstellung der Beinauflage 6 als ein einstellbarer Schwenkanschlag für die Schwenkeinheit 4. Die Justageeinrichtung 44 hält die Beinauflage 6 insofern solange oberhalb des Bodens 42 fest, bis ein Verschwenken der Schwenkeinheit 4 zum Verstellen der Beinauflage 6 einsetzt. Die Justageeinrichtung 44 ist in einem Detail B des Beinauflagebeschlags 2 nach Fig. 10 vergrößert in einer ersten Montageposition dargestellt. Sie umfasst das Justageelement 45, das über ein lösbares Verbindungsmittel 53 an dem Schlittenträger 70 festgelegt ist.

Das Justageelement 45 weist in der dargestellten Ausführungsform zwei deckungsgleiche einander gegenüberliegende Anliegeflächen 47 auf, wobei eine erste Anliegefläche in der ersten Montageposition an dem Schlittenträger 70 angelegt ist. Die Anliegeflächen 47 sind über eine umlaufende Umlauffläche 52 miteinander verbunden. Weiter weist das Justageelement 45 einen langlochförmigen Durchbruch 48 mit einer Durchbruchlänge L auf, welcher innenliegend in die Anliegeflächen 47 mündet und durch welchen das Verbindungsmittel 53 in der ersten Montageposition durchgeführt ist. Die Umlauffläche 52 und der Durchbruch 48 sind senkrecht zu den Anliegeflächen 47 orientiert. Das Justageelement 45 weist in Bezug zu einer Durchbruchlängsachse 78 des Durchbruchs 48 eine symmetrische Gestalt auf. Hierbei liegen sich ein in der Umlauffläche 52 gebildeter erster Kontaktflächenbereich 51 und ein in der Umlauffläche 52 gebildeter zweiter Kontaktflächenbereich 52 spiegelbildlich gegenüber. Beide Kontaktflächenbereiche 51, 52 weisen in Bezug zu der Durchbruchslängsachse 49 eine gleiche Neigung auf. Die Kontaktflächenbereiche 51, 52 sind formschlüssig zu der zweiten Schwenkarmaußenseite 75 des zweiten Schwenkarms 23 ausgerichtet. In der ersten Montageposition ist der erste Kontaktflächenbereich 51 an die zweite Schwenkarmaußenseite 75 des zweiten Schwenkarms 23 angelegt.

Da das Justageelement 45 in der dargestellten Ausführungsform symmetrisch ausgeführt ist, kann es auch in einer alternativen nicht dargestellten zweiten Montageposition an dem Schlittenträger 70 gehalten sein. Hierbei ist das Justageelement gegenüber der ersten Montageposition um 180° in Bezug auf die Durchbruchlängsachse 48 gedreht. Das Verbindungsmittel 53 ist wie gehabt durch den Durchbruch 48 des Justageelements 45 durchgeführt und an dem Schlittenträger 70 der Verschiebeeinheit 5 festgelegt. Eine zweite Anliegefläche 47 liegt hierbei an dem Schlittenträger 70 an. Der zweite Kontaktflächenbereich 52 ist analog dem ersten Kontaktflächenbereich 51 in der ersten Montageposition an die zweite Schwenkarmaußenseite 75 des zweiten Schwenkarms 23 angelegt.

In der vorliegenden Ausführungsform ist das lösbare Verbindungsmittel 53, welches das Justageelement 45 an dem Schlittenträger 70 festlegt, als eine Schraube ausgeführt. Das Verbindungsmittel 53 ist in der ersten und zweiten Montageposition der Justageeinrichtung 44 fest angezogen.

Zum Verstellen einer Orientierung der Beinauflage 6 in der Nichtverwendungsstellung kann das Verbindungsmittel 53 gelöst werden. Anschließend kann das Justageelement 45 entlang des Durchbruchs 48 translatorisch verschoben werden. Da die an den zweiten Schwenkarm 23 in der Nichtverwendungsstellung der Beinauflage 6 angelegten Kontaktflächenbereiche 51, 52 zu der Durchbruchslängsachse 48 geneigt sind, bewirkt ein translatorisches Verschieben des Justageelements 45 entlang der Durchbruchlängsachse 48 eine Verschiebung der Kontaktflächenbereiche 51, 52 zu der Vorderseite 41 hin beziehungsweise in entgegengesetzter Richtung von der Vorderseite 41 weg. In der Ausführungsform nach den Fig. 10 und Fig. 11 bewirkt eine Verschiebung des Justageelements 45 entlang der Durchbruchslängsachse 78 nach unten eine Verschiebung des ersten Kontaktflächenbereichs 51 hin zu der Vorderseite 41. Entsprechend bewirkt diese Verstellung des Justageelements 45, dass der erste Schwenkarm 23 in der Nichtverwendungsstellung der Beinauflage 6 auf einer etwas im Uhrzeigersinn gedrehten Position gehalten ist, wodurch sich für die Beinauflage 6 eine leicht angehobenen Nichtverwendungsstellung einstellt. Ein umgekehrtes Verschieben des Justageelements 45 entlang der Durchbruchlängsachse 78 nach oben bewirkt rekursiv ein leichtes Absenken der Beinauflage 6 in der Nichtverwendungsstellung. Alternativ kann das Justageelement 45 zum Ausrichten der Beinauflage 6 in der Nichtverwendungsstellung auch verstellt werden, indem es um eine Schaftachse des Verbindungsmittels 53 rotatorisch verstellt wird.

Fig. 12 zeigt die Ausführungsform des Beinauflagebeschlags 2 nach Fig. 9 in einer seitlichen Schnittansicht. Der Schlitten 30 der Verschiebeeinheit 5 ist hierfür bis an den vorderseitigen Anschlag 62 des Rahmens 3 herangefahren, die Schwenkarme 22, 23 der Schwenkeinheit 4 sind im Uhrzeigersinn heraufgeschwenkt.

Der Hebelkettenvorstand 26 des ersten Schwenkarms 22 ist in der Verwendungsstellung der Beinauflage 6 gegenüber der Nichtverwendungsstellung der Beinauflage 6 im Uhrzeigersinn zu der der Vorderseite 41 gegenüberliegenden Rückseite hin verschwenkt worden. Infolgedessen ist die Hebelkette 31 auseinander verschwenkt beziehungsweise gestreckt, wodurch der Beinauflageschlitten 13 entlang der Schienenlängsachse 9 der Tragschiene 8 an das der Vorderseite 41 gegenüberliegende zweite Schienenende 11 der Tragschiene 8 verfahren worden ist.

Der in dem ersten Schwenkarmende 28 des ersten Schwenkarms 22 ausgebildete Hebelvorstand 27 weist eine der Beinauflage 6 zugewandte Kontaktfläche 55 auf. Die Kontaktfläche 55 wirkt im Zusammenspiel mit einem an dem Rahmen 3 gehaltenen Umlenkelement 61 als eine Auslöseeinrichtung, die in Abhängigkeit von einer Position des Schlittens 30 der Verschiebeeinheit 30 ein definiertes und automatisches Verschwenken der Schwenkarme 22, 23 zeitgleich mit dem Verfahren des Schlittens 30 auslöst. Das Umlenkelement 61 weist einen ringförmigen Querschnitt auf und ist in Bezug auf die Vorderseite 41 hinter dem Anschlag 62 positioniert. Der Hebelvorstand ist auf einer vertikalen Höhe so gehalten, dass er beim Verfahren des Schlittens 30 mit dem Umlenkelement 61 in Eingriff kommt. Dabei ist die Kontaktfläche 55 als eine Anlaufschräge ausgebildet und in der Verwendungsstellung der Beinauflage 6 annähernd vertikal und in der Nichtverwendungsstellung der Beinauflage 6 geneigt zur Vertikalen orientiert. Ein Heraufschwenken der Schwenkarme 22, 23 ist ausgelöst, sobald der Schlitten 30 der Verschiebeeinheit 5 soweit zu der Vorderseite 41 hingefahren ist, dass die Kontaktfläche 55 mit dem Umlenkelement 61 in Eingriff kommt. Je weiter die an dem Schlitten 30 gehaltene erste Schwenkachse 16 des ersten Schwenkgelenks 14 auf eine Position zu der Vorderseite 41 hin vor das Umlenkelement 61 verfahren ist, desto mehr erfährt der erste Schwenkarm 22 über den Hebelvorstand 27 eine Rotation im Uhrzeigersinn, wodurch die Beinauflage 6 angehoben wird. Die Verwendungsstellung der Beinauflage 6 ist erreicht, sobald der Schlitten 30 bis kurz vor den Anschlag 62 des Rahmens 3 hervorgefahren ist. Die Gewichtskraft der Beinauflage 6 und der Beinauflagetrageinrichtung 7 drückt während des Verschwenkens die Kontaktfläche 55 stetig gegen das Umlenkelement 61, sodass ein unbeabsichtigtes Herabschwenken der Beinauflage 6 verhindert ist. Ein Herabschwenken der Schwenkarme 22, 23 ist vielmehr nur ausführbar, wenn der Schlitten 30 der Verschiebeeinheit 5 in Bezug zu der Vorderseite 41 zurückgefahren wird.

Figur 13 blickt in einem vergrößerten Detail C des Beinauflagebeschlags 2 nach Fig. 12 auf den Hebelvorstand 27 und das Umlenkelement 61, wobei der Beinauflageträger 12 auf eine Position für die Beinauflage 6 in der Verwendungsstellung verbracht ist. Die Kontaktfläche 55 ist hierbei an das Umlenkelement 61 angelegt. Eine der Kontaktfläche 55 winkelig gegenüberliegende Hebelvorstandsfläche 56 formt mit der Kontaktfläche 55 das zackenförmige Hebelvorstandsende 54. Die Ausformung 57 ist in der dargestellten Ausführungsform des Beinauflagebeschlags 2 nockenförmig und weist eine der Kontaktfläche 55 winkelig gegenüberliegende Hilfskontaktfläche 58 auf sowie eine der Beinauflage zugewandte Fläche 59 auf. Die Hilfskontaktfläche 58 und die Kontaktfläche 55 formen zusammen die V-förmige Schwenkausnehmung 60, welche das Umlenkelement 61 beim Verschwenken der Schwenkarme 22, 23 umgreift.

Die Hilfskontaktfläche 57 ist beim Verschwenken der Schwenkarme 22, 23 zum reversiblen Verstellen der Beinauflage 6 aus der Nichtverwendungsstellung in die Verwendungsstellung zu dem Umlenkelement 61 beabstandet. Sie ist als eine Sicherheitseinrichtung vorgesehen, insbesondere für den Fall, dass sich beim Verbringen der Beinauflage 6 aus der Verwendungsstellung zurück in die Nichtverwendungsstellung ein Hindernis unterhalb der Beinauflage 6 befindet (Blockiersituation). In diesem Fall löst sich zunächst die Kontaktfläche 55 von dem Umlenkelement 61 und die Hilfskontaktfläche 58 legt sich dann an das Umlenkelement 61 an. Beim weiteren Zurückfahren des Schlittens 30 der Verschiebeeinheit 5 fungiert die Hilfskontaktfläche 58 als eine Hilfsanlaufschräge, entlang welcher der erste Schwenkarm 22 gegen das Umlenkelement 61 verfahren ist. Auf diese Weise ist ein Herabschwenken der Schwenkeinheit 4 zwangsweise ausgeführt, wodurch verhindert ist, dass die Beinauflage 6 gegen das Sitzpolster 66 fährt und es zu Beschädigungen an dem Beinauflagebeschlag 2 oder an dem Sitz- und/oder Liegemöbel 1 kommen kann.

Abschließend zeigen die Fig. 14 und Fig. 15 in einer Seitenansicht jeweils die an dem Schlittenträger 70 des Schlittens 30 der Verschiebeeinheit 5 verschwenkbar gehaltene Schwenkeinheit 4 mit den Schwenkarmen 22, 23 und der daran gehaltenen Beinauflagetrageinrichtung 7. Dabei ist die Schwenkeinheit 7 in Fig. 14 heraufgeschwenkt für die Beinauflage 6 in der Verwendungsstellung gehalten. In Fig. 15 ist die Beinauflagetrageinrichtung 7 für die Beinauflage 6 in der Nichtverwendungsstellung gehalten.

Die Erfindung ist nicht auf die dargestellte Ausführungsform des Erfindungsgegenstands beschränkt, sondern im Rahmen der beigefügten Ansprüche modifizierbar.

Der Beinauflagebeschlag 2 ist nicht auf die beschriebene Antriebseinheit 71 mit dem Profil 73 und der Spindel zum Verfahren des Schlittens 30 beschränkt. Grundsätzlich können auch andere bekannte Linearantriebseinheiten zum Verfahren des Schlittens 30 in dem Längsträger 65 des Rahmen 3 integriert sein. Beispielsweise kann es sich hierbei um einen Riemenantrieb beziehungsweise einen Elektrozylinder handeln.

Gleiche Bauteile und Bauteilfunktionen sind durch gleiche Bezugszeichen gekennzeichnet.

## Patentansprüche

1. Beinauflagebeschlag (2) mit einer Justageeinrichtung (44) zum Einstellen einer definierten Lage einer über den Beinauflagebeschlag (2) reversibel aus einer Verwendungsstellung in eine Nichtverwendungsstellung und zurück verstellbaren Beinauflage (6) eines Sitz- und/oder Liegemöbels (1), wobei die Beinauflage (6) an einem verschwenkbar mit einem Rahmen (3) verbundenen Schwenkarm (22, 23) des Beinauflagebeschlags (2) gehalten ist, umfassend ein Justageelement (45) mit einer ebenen ersten Anliegefläche und mit einer der ersten Anliegefläche parallel gegenüberliegenden ebenen zweiten Anliegefläche (47), mit einer die Anliegeflächen (47) umlaufend verbindenden Umlauffläche (50), mit einem langlochförmigen Durchbruch (48), wobei die Umlauffläche (50) einen jedenfalls abschnittsweise korrespondierend zu dem Schwenkarm (22, 23) geformten und in Bezug zu einer Durchbruchlängsachse (49) des Durchbruchs (48) geneigten und ebenen ersten Kontaktflächenbereich (51) aufweist, wobei die Anliegeflächen (47) einander deckungsgleich gegenüberliegen und wobei das Justageelement (45) eine symmetrische Gestalt in Bezug auf die Durchbruchlängsachse (49) des Durchbruchs (48) aufweist derart, dass die Umlauffläche (50) einen dem ersten Kontaktflächenbereich (51) spiegelbildlich gegenüberliegenden und ebenen zweiten Kontaktflächenbereich (52) aufweist, weiter umfassend ein lösbares Verbindungsmittel (53), über das das Justageelement (45) verstellbar an dem Beinauflagebeschlag (2) gehalten ist, wobei in einer ersten Montageposition des Justageelements (45) das Verbindungsmittel (53) an dem Beinauflagebeschlag (2) festgelegt und durch den Durchbruch (48) des Justageelements (45) geführt ist, wobei in der Nichtverwendungsstellung der Beinauflage (6) über eine rotatorische und/oder translatorische Verstellung des Justageelements (45) eine definierte Orientierung der Beinauflage (6) in Bezug auf den Rahmen (3) des Beinauflagebeschlag (2) einstellbar ist und wobei die erste Anliegefläche des Justageelements (45) an den Beinauflagebeschlag (2) angelegt ist derart, dass der erste Kontaktflächenbereich (51) der Umlauffläche (50) an den Schwenkarm (22, 23) angelegt ist und eine Gewichtskraft der Beinauflage (6) und des Schwenkarms (22, 23) durch das Justageelement (45) abgestützt ist, wobei durch die rotatorische und/oder translatorische Verstellung des in der Montageposition gehaltenen Justageelements (45) der erste Kontaktflächenbereich (51) rotierbar und/oder verschiebbar ist und insofern der in der Nichtverwendungsstellung der Beinauflage (6) an den ersten Kontaktflächenbereich (51) angelegte Schwenkarm (22, 23) entsprechend verstellt ist und wobei für die Verstellung des ersten Kontaktflächenbereichs (51) das Verbindungsmittel (53) leicht zu lösen ist und so das Justageelement (45) um eine Verbindungsmittellängsachse des Verbindungsmittels (53) rotierbar und/oder entlang der Durchbruchlängsachse (49) des Durchbruchs (48) translatorisch verschiebbar ist.

2. Beinauflagebeschlag (2) mit einer Justageeinrichtung (44) nach Anspruch 1,
**dadurch gekennzeichnet, dass** in der ersten Montageposition der erste Kontaktflächenbereich (51) des Justageelements (45) angelegt ist an eine Schwenkarmaußenseite (75) eines der Beinauflage (6) gegenüberliegenden Schwenkarmendes (29) des Schwenkarms (23) und/oder unterhalb einer in dem Schwenkarmende (29) vorgesehenen Schwenkachse (17), über die der Schwenkarm (23) verschwenkbar in Bezug zu dem Rahmen (3) des Beinauflagebeschlags (2) gehalten ist.

3. Beinauflagebeschlag (2) mit einer Justageeinrichtung (44) nach Anspruch 1 oder 2, **dadurch gekennzeichnet, dass** in einer zweiten Montageposition des Justageelements (45) das Justageelement (45) abweichend zu der ersten Montageposition um 180° in Bezug auf die Durchbruchlängsachse (49) des Durchbruchs (48) gedreht an dem Beinauflagebeschlag (2) gehalten ist und dass in der zweiten Montageposition ein dem ersten Kontaktflächenbereich (51) gegenüberliegender und jedenfalls abschnittsweise korrespondierend zu dem Schwenkarm (22, 23) geformter und in Bezug zu einer Durchbruchlängsachse (49) des Durchbruchs (48) geneigter zweiter Kontaktflächenbereich (52) der Umlauffläche (50) des Justageelements (45) in der Nichtverwendungsstellung der Beinauflage (6) an den Schwenkarm (22, 23) angelegt ist.

4. Beinauflagebeschlag (2) mit einer Justageeinrichtung (44) nach einem der Ansprüche 1 bis 3, **dadurch gekennzeichnet, dass** das Verbindungsmittel (53) eine Schraube ist oder dass das Verbindungsmittel (53) ein Gewindebolzen ist, wobei das Justageelement (45) in der ersten Montageposition und/oder der zweiten Montageposition über eine auf den Gewindebolzen aufgeschraubte Schraubenmutter festgelegt ist.

5. Beinauflagebeschlag (2) mit einer Justageeinrichtung (44) nach einem der Ansprüche 1 bis 4 umfassend zwei einander parallel gegenüberliegende, ebene Anliegeflächen (47), umfassend eine die Anliegeflächen (47) umlaufend verbindende Umlauffläche (50) und umfassend einen langlochförmigen Durchbruch (48), wobei die Umlauffläche (50) einen in Bezug zu einer Durchbruchlängsachse (49) des Durchbruchs (48) geneigten ersten Kontaktflächenbereich (51) aufweist.

6. Beinauflagebeschlag (2) mit einer Justageeinrichtung (44) nach Anspruch 5,
**dadurch gekennzeichnet, dass** der erste Kontaktflächenbereich (51) und/oder der zweite Kontaktflächenbereich (52) der Umlauffläche (50) senkrecht zu den Anliegeflächen (47) orientiert ist.

7. Beinauflagebeschlag (2) mit einer Justageeinrichtung (44) nach Anspruch 5 oder 6, **dadurch gekennzeichnet, dass** eine Begrenzungsfläche des Durchbruchs (48) und/oder die Umlauffläche (50) senkrecht zu den Anliegeflächen (47) orientiert ist.

8. Beinauflagebeschlag (2) mit einer Justageeinrichtung (44) nach einem der Ansprüche 5 bis 7, **dadurch gekennzeichnet, dass** die Anliegeflächen (47) den Durchbruch (48) vollständig umschließen.

## Claims

1. A leg rest fitting (2) having an adjustment device (44) for setting a defined location of a leg rest (6) of a piece of seating and/or reclining furniture (1), which leg rest is reversibly shiftable from a use position into a non-use position and back via the leg rest fitting (2), wherein the leg rest (6) is held on a pivot arm (22, 23) of the leg rest fitting (2), which pivot arm is pivotably connected to a frame (3), comprising an adjustment element (45) having a plane first abutment surface and having a plane second abutment surface (47) opposing the first abutment surface in parallel, having a circumferential surface (50) circumferentially connecting the abutment surfaces (47), having an opening (48) in the form of an elongated hole, wherein the circumferential surface (50) has a first contact surface region (51) which is in any case sectionally shaped in a manner corresponding to the pivot arm (22, 23) and which is inclined and plane in relation to an opening longitudinal axis (49) of the opening (48), wherein the abutment surfaces (47) are congruently opposed to one another and wherein the adjustment element (45) has a symmetrical configuration in relation to the opening longitudinal axis (49) of the opening (48) in such a way that the circumferential surface (50) has a plane second contact surface region (52) opposing the first contact surface region (51) in a mirrorinverted manner, further comprising a releasable connecting means (53) via which the adjustment element (45) is shiftably held on the leg rest fitting (2), wherein, in a first mounting position of the adjustment element (45), the connecting means (53) is fixed to the leg rest fitting (2) and is guided by the opening (48) of the adjustment element (45), wherein, in the non-use position of the leg rest (6), a defined orientation of the leg rest (6) in relation to the frame (3) of the leg rest fitting (2) is settable via a rotational and/or translational shifting of the adjustment element (45) and wherein the first abutment surface of the adjustment element (45) is placed against the leg rest fitting (2) in such a way that the first contact surface region (51) of the circumferential surface (50) is placed against the pivot arm (22, 23) and a weight force of the leg rest (6) and of the pivot arm (22, 23) is supported by the adjustment element (45), wherein, as a result of the rotational and/or translational shifting of the adjustment element (45) held in the mounting position, the first contact surface region (51) is rotatable and/or displaceable and in this respect the pivot arm (22, 23) being placed against the first contact surface region (51) in the non-use position of the leg rest (6) is correspondingly shifted and wherein, for the shifting of the first contact surface region (51), the connecting means (53) is easy to release and thus the adjustment element (45) is rotatable about a connecting means longitudinal axis of the connecting means (53) and/or translationally displaceable along the opening longitudinal axis (49) of the opening (48).

2. The leg rest fitting (2) having an adjustment device (44) according to claim 1,
**characterized in that**, in the first mounting position, the first contact surface region (51) of the adjustment element (45) is placed against a pivot arm outer side (75) of a pivot arm's (23) pivot arm end (29) opposing the leg rest (6) and/or below a pivot axis (17), which is provided in the pivot arm end (29), via which the pivot arm (23) is held pivotably in relation to the frame (3) of the leg rest fitting (2).

3. The leg rest fitting (2) having an adjustment device (44) according to claim 1 or 2, **characterized in that**, in a second mounting position of the adjustment element (45), the adjustment element (45), deviating from the first mounting position, is held on the leg rest fitting (2) rotated by 180° in relation to the opening longitudinal axis (49) of the opening (48) and **in that**, in the second mounting position, a second contact surface region (52) of the circumferential surface (50) of the adjustment element (45), which is opposed to the first contact surface region (51) and is in any case sectionally shaped in a manner corresponding to the pivot arm (22, 23) and is inclined in relation to an opening longitudinal axis (49) of the opening (48), is placed against the pivot arm (22, 23) in the non-use position of the leg rest (6).

4. The leg rest fitting (2) having an adjustment device (44) according to any of claims 1 to 3, **characterized in that** the connecting means (53) is a screw or **in that** the connecting means (53) is a threaded bolt, wherein the adjustment element (45), in the first mounting position and/or the second mounting position, is fixed via a screw nut screwed onto the threaded bolt.

5. The leg rest fitting (2) having an adjustment device (44) according to any of claims 1 to 4, comprising two plane abutment surfaces (47) opposing each other in parallel, comprising a circumferential surface (50) circumferentially connecting the abutment surfaces (47) and comprising an opening (48) in the form of an elongated hole, wherein the circumferential surface (50) has a first contact surface region (51) inclined in relation to an opening longitudinal axis (49) of the opening (48).

6. The leg rest fitting (2) having an adjustment device (44) according to claim 5,
**characterized in that** the first contact surface region (51) and/or the second contact surface region (52) of the circumferential surface (50) is oriented perpendicularly to the abutment surfaces (47).

7. The leg rest fitting (2) having an adjustment device (44) according to claim 5 or 6, **characterized in that** a boundary surface of the opening (48) and/or the circumferential surface (50) is oriented perpendicularly to the abutment surfaces (47).

8. The leg rest fitting (2) having an adjustment device (44) according to any of claims 5 to 7, **characterized in that** the abutment surfaces (47) completely enclose the opening (48).

## Revendications

1. Ferrure (2) de repose-jambes avec un dispositif d'ajustement (44) pour le réglage d'une position définie d'un repose-jambes (6) d'un meuble (1) pour s'asseoir et/ou s'allonger, lequel repose-jambes peut être ajusté au moyen de la ferrure (2) du repose-jambes pour passer de façon réversible d'une position d'utilisation en une position de non utilisation et revenir en position initiale, le repose-jambes (6) étant maintenu par un bras pivotant (22, 23) de la ferrure (2) du repose-jambes fixé de façon à pouvoir pivoter à un cadre (3), comprenant un élément d'ajustement (45) avec une première surface d'appui plane et avec, parallèle à celle-ci et lui faisant face, une seconde surface d'appui (47) plane, avec une surface périphérique (50) reliant le contour des surfaces d'appui (47), avec une perforation (48) en forme de trou oblong, la surface périphérique (50) présentant une première zone de surface de contact (51) plane et inclinée par rapport à l'axe longitudinal (49) de la perforation (48) et dont la forme correspond en tout cas partiellement à celle du bras pivotant (22, 23), les surfaces d'appui (47) se faisant face de façon congruente et l'élément d'ajustement (45) présentant une forme symétrique par rapport à l'axe longitudinal (49) de la perforation (48) de sorte que la surface périphérique (50) présente une seconde zone de surface de contact (52) plane et opposée en symétrie miroir à la première zone de surface de contact (51), comprenant en outre un moyen d'assemblage (53) amovible qui assure l'assemblage ajustable de l'élément d'ajustement (45) et de la ferrure (2) du repose-jambes, le moyen d'assemblage (53) étant, dans une première position de montage de l'élément d'ajustement (45), fixé à la ferrure (2) du repose-jambes et passant par la perforation (48) de l'élément d'ajustement (45), une orientation définie du repose-jambes (6) par rapport au cadre (3) de la ferrure (2) du repose-jambes étant, en position de non utilisation du repose-jambes (6), réglable par ajustage rotatif et/ou translatoire de l'élément d'ajustement (45) et la première surface d'appui de l'élément d'ajustement (45) étant placée contre la ferrure (2) du repose-jambes de façon à ce que la première zone de surface de contact (51) de la surface périphérique (50) soit placée contre le bras pivotant (22, 23) et qu'un poids du repose-jambes (6) et du bras pivotant (22, 23) soit soutenu par l'élément d'ajustement (45), la première zone de surface de contact (51) pouvant être pivotée et/ou déplacée par l'ajustage rotatif et/ou translatoire de l'élément d'ajustement (45) maintenu en position de montage et le bras pivotant (22, 23) placé, en position de non utilisation du repose-jambes (6), contre la première zone de surface de contact (51) étant ainsi déplacé en conséquence et le moyen d'assemblage (53) pouvant facilement être desserré pour l'ajustage de la première zone de surface de contact (51), l'élément d'ajustement (45) pouvant ainsi pivoter autour de l'axe médian longitudinal du moyen d'assemblage (53) et/ou être déplacé en translation le long de l'axe longitudinal (49) de la perforation (48).

2. Ferrure de repose-jambes (2) avec un dispositif d'ajustement (44) selon la revendication 1, **caractérisée en ce que** dans la première position de montage, la première zone de surface de contact (51) de l'élément d'ajustement (45) est placée contre un côté extérieur (75) d'une extrémité (29) du bras pivotant (23) opposé au repose-jambes (6) et/ou sous un axe de pivotement (17) prévu dans l'extrémité (29) du bras pivotant et qui maintient le bras pivotant (23) de façon à pouvoir pivoter par rapport au cadre (3) de la ferrure (2) du repose-jambes.

3. Ferrure de repose-jambes (2) avec un dispositif d'ajustement (44) selon la revendication 1 ou 2, **caractérisée en ce que**, en une seconde position de montage de l'élément d'ajustement (45) et à la différence de la première position de montage, l'élément d'ajustement (45) est maintenu à la ferrure de repose-jambes (2) avec un angle de 180° par rapport à l'axe longitudinal (49) de la perforation (48), et **en ce que**, dans la seconde position de montage, une seconde zone de surface de contact (52) de la surface périphérique (50) de l'élément d'ajustement (45) opposée à la première zone de surface de contact (51) et inclinée par rapport à un axe longitudinal (49) de la perforation (48) et dont la forme correspond en tout cas partiellement à celle du bras pivotant (22, 23) est, en position de non utilisation du repose-jambes (6), placée contre le bras pivotant (22, 23).

4. Ferrure de repose-jambes (2) avec un dispositif d'ajustement (44) selon l'une des revendications 1 à 3, **caractérisée en ce que** le moyen d'assemblage (53) est une vis ou **en ce que** le moyen d'assemblage (53) est un boulon fileté, l'élément d'ajustement (45) dans la première position de montage et/ou dans la seconde position de montage étant fixé au moyen d'un écrou vissé sur le boulon fileté.

5. Ferrure de repose-jambes (2) avec un dispositif d'ajustement (44) selon l'une des revendications 1 à 4 comprenant deux surfaces d'appui (47) planes parallèles se faisant face, une surface périphérique (50) reliant le contour des surfaces d'appui (47) et une perforation (48) en forme de trou oblong, la surface périphérique (50) présentant une première zone de surface de contact (51) inclinée par rapport à un axe longitudinal (49) de la perforation (48).

6. Ferrure de repose-jambes (2) avec un dispositif d'ajustement (44) selon la revendication 5, **caractérisée en ce que** la première zone de surface de contact (51) et/ou la seconde zone de surface de contact (52) de la surface périphérique (50) sont orientées perpendiculairement à la surfaces d'appui (47).

7. Ferrure de repose-jambes (2) avec un dispositif d'ajustement (44) selon la revendication 5 ou 6, **caractérisée en ce qu'**une surface de délimitation de la perforation (48) et/ou la surface périphérique (50) sont orientées perpendiculairement à la surfaces d'appui (47)

8. Ferrure de repose-jambes (2) avec un dispositif d'ajustement (44) selon l'une des revendications 5 à 7, **caractérisée en ce que** les surfaces d'appui (47) entourent entièrement la perforation (48).
